# EUROPÄISCHE PATENTSCHRIFT

(11) **EP 0 239 814 B1**
(45) Veröffentlichungstag und Bekanntmachung des Hinweises auf die Patenterteilung: **03.11.1993**
(21) Anmeldenummer: 87102993.0
(22) Anmeldetag: 03.03.1987
(51) Int. Cl.: B21C 37/15, B21D 53/04, F28F 1/02

(54) **Profilröhrchen mit elliptischem oder lanzettförmigem Querschnitt für Röhrchenwärmetauscher und Verfahren zur Herstellung**
Profiled tube having an elliptical or lancet-shaped cross-section, for use in tubular heat exchangers, and method for its manufacture
Tube profilé ayant une section elliptique ou lancéolée destiné à être utilisé dans des échangeurs de chaleur tubulaires et son procédé de fabrication

(30) Priorität: 29.03.1986 DE 3610618
(43) Veröffentlichungstag der Anmeldung: 07.10.1987
(73) Patentinhaber: MTU MOTOREN- UND TURBINEN-UNION MÜNCHEN GMBH, D-80976 München (DE)
(72) Erfinder: Grieb, Hubert, Dr., D-8034 Germering (DE); Schlosser, Werner, D-8000 München 50 (DE)

(56) Entgegenhaltungen:
- DE-A- 2 031 904
- DE-A- 3 111 892
- DE-B- 1 025 821
- FR-A- 491 267
- FR-A- 817 550
- FR-A- 1 454 335
- FR-A- 2 261 819
- GB-A- 548 994
- GB-A- 1 203 303
- GB-A- 2 141 362
- US-A- 2 401 542
- US-A- 2 655 181

## Beschreibung

Die Erfindung bezieht sich auf ein Verfahren zur Herstellung von Profilröhrchen mit elliptischem oder lanzettförmigem Querschnitt für Röhrchenwärmetauscher mit wenigstens zwei in Richtung der kleinen Ellipsenachse den Innenraum mit Abstand voneinander durchsetzenden Querstegen durch Biegen von endlosem Metallband und nachfolgndes Fügen der freien Kanten. Ein solches Verfahren ist für ein Zweikammerprofil durch die DE-OS 33 27 660 offenbart.

Aus der GB-A1 12 03 303 ist ein Verfahren zur Herstellung eines Mehrkammerohres bekannt, bei dem zunächst zwei kongruente offene Halbzeuge hergestellt werden, die nachfolgend zu einem Rohrprofil zusammengefügt werden. Die Halbzeuge sind dabei derart profiliert, daß mit der Fügung zwar ein nach außen geschlossenes Rohr entsteht, die einzelnen Kammern voneinander jedoch nicht getrennt sind, da die Querstege im Rohrinneren nicht beidendig mit der Rohraußenwand verbunden sind; dadurch hat das fertige Rohr nur begrenzte Beulsteifigkeit.

Ausgehend von den vorbekannten Herstellungsverfahren ist es Aufgabe der vorliegenden Erfindung, ein für Mehrkammerprofile geeignetes Verfahren anzugeben, welches unter Berücksichtigung der zu verarbeitenden sehr geringen Wandstärken und geforderter großer Festigkeit gegen Ausbeulung sowohl hohe Maßgenauigkeit der hergestellten Profilröhrchen garantiert als auch im Hinblick auf die Anzahl der gewünschten Kammern anpassungsfähig ist und darüber hinaus hohe Ausstoßquoten zuläßt.

Erfindungsgemäß wird die gestellte Aufgabe dadurch gelöst, daß zunächst zwei kongruentes Profil aufweisende Halbzeuge gebogen werden, die jeweils etwa die Form eines gleichschenkligen Dreiecks mit abgerundeter Spitze und mit einem über die Basis hinaus verlängerten Schenkel aufweisen und diese Halbzeuge dann so aneinander gesetzt werden, daß die freien Enden der verlängerten Schenkel jeweils an der Basiskante des anderen Halbzeugs anliegen und durch Fügung aller freien Kanten ein gegen Ausbeulung versteiftes Mehrkammerprofil gebildet wird.

Mit dem erfindungsgemäßen Verfahren lassen sich die gestellten Anforderungen voll erfüllen, und es gewährleistet darüber hinaus noch geringen vorrichtungstechnischen Aufwand, da durch den Aufbau aus zwei kongruenten Halbzeugen erreicht wird, daß nur ein einziges, relativ einfaches Profil gebogen werden muß.

Eine erfindungsgemäße Weiterbildung dieses Verfahrens besteht darin, daß zur Herstellung von Profilröhrchen mit 2 + n Querstegen zwischen die beiden Halbzeuge n Zwischenteile mit Rechtwinkel-Z-Kontur und freien Schenkeln zwischengefügt werden. Auf diese Weise lassen sich Mehrkammerlanzettprofile mit maximal zwei unterschiedlich gebogenen Profilhalbzeugen aufbauen, wodurch der fertigungstechnische Aufwand niedrig gehalten werden kann.

Gemäß einer ersten bevorzugten Ausführungsform des erfindungsgemäßen Verfahrens erfolgt das Biegen der Halbzeuge, indem das anfänglich ebene Metallband zunächst in eine Rechtwinkel-Z-Kontur mit zwei freien Schenkeln geformt wird und danach der längere der freien Schenkel ringen Wandstärken sowohl hohe Maßgenauigkeit der hergestellten Profilröhrchen garantiert als auch im Hinblick auf die Anzahl der gewünschten Kammern anpassungsfähig ist und darüber hinaus hohe Ausstoßquoten zuläßt.

Erfindungsgemäß wird die gestellte Aufgabe dadurch gelöst, daß zunächst zwei kongruentes Profil aufweisende Halbzeuge gebogen werden, das etwa die Form eines gleichschenkligen Dreiecks mit abgerundeter Spitze und mit einem über die Basis hinaus verlängerten Schenkel aufweist und diese Halbzeuge dann so aneinander gesetzt werden, daß die freien Enden der verlängerten Schenkel jeweils an der Basiskante des anderen Halbzeugs anliegen.

Mit dem erfindungsgemäßen Verfahren lassen sich die gestellten Anforderungen voll erfüllen, und es gewährleistet darüber hinaus noch geringen vorrichtungstechnischen Aufwand, da durch den Aufbau aus zwei kongruenten Halbzeugen erreicht wird, daß nur ein einziges, relativ einfaches Profil gebogen werden muß.

Eine erfindungsgemäße Weiterbildung dieses Verfahrens besteht darin, daß zur Herstellung von Profilröhrchen mit 2 + n Querstegen zwischen die beiden Halbzeuge n Zwischenteile mit Rechtwinkel-Z-Kontur und freien Schenkeln zwischengefügt werden. Auf diese Weise lassen sich Mehrkammerlanzettprofile mit maximal zwei unterschiedlich gebogenen Profilhalbzeugen aufbauen, wodurch der fertigungstechnische Aufwand niedrig gehalten werden kann.

Gemäß einer ersten bevorzugten Ausführungsform des erfindungsgemäßen Verfahrens erfolgt das Biegen der Halbzeuge, indem das anfänglich ebene Metallband zunächst in eine Rechtwinkel-Z-Kontur mit zwei freien Schenkeln geformt wird und danach der längere der freien Schenkel bei etwa halber Schenkellänge um mehr als 90° soweit gebogen wird, daß seine Endkante an der vom Z-Steg und dem anderen freien Schenkel gebildeten Basiskante anliegt.

Vorteilhaft ist diese Art der Biegung des Halbzeugs insbesondere im Hinblick auf die nachträgliche Fügung, da die zu fügenden Kanten im Bereich ebener bzw. leicht konvex gewölbter Oberflächen liegen und somit besonders leicht zugänglich sind.

Alternativ zum vorstehend aufgezeigten Biegen der Halbzeuge kann nach einer weiteren Ausführungsform der Erfindung ein Halbzeug in der Weise geformt werden, daß das anfänglich ebene Metallband zunächst zu einem Rechtwinkelprofil mit einem die Länge des Querstegs aufweisenden kürzeren Schenkel und einem längeren Schenkel gebogen wird und dann der längere Schenkel um eine Stelle, die weniger als die halbe Schenkellänge vom Rechtwinkelscheitel entfernt liegt um mehr als 90° soweit gebogen wird, bis er an dem freien Ende des kürzeren Schenkels anliegt. Diese Art der Biegung des Halbzeugs hat den Vorteil, daß das ebene Blechband Biegungen nur in einer Richtung unterzogen wird.

Vorzugsweise soll die Entfernung der Biegestelle vom Rechtwinkelscheitel etwa 1/3 der Schenkellänge des längeren Schenkels betragen, was zur Folge hat, daß die Länge der drei Kammern des fertigen Profilröhrchens jeweils etwa dieselbe ist.

Besonders im Hinblick auf eine durch Schweißung erfolgende Fügung der freien Kanten ist es vorteilhaft, wenn die freien Schenkel der Halbzeuge und der Zwischenteile nach außen aufgebogene Endkanten aufweisen.

Obwohl das erfindungsgemäße Verfahren in der Weise durchgeführt werden kann, daß die dreieckförmigen Hohlprofile der beiden Halbzeuge durch Fügen zuerst verschlossen werden und dann die Halbzeuge miteinander bzw. unter Zwischenfügung von Zwischenteilen gefügt werden, ist es vorteilhaft, wenn die Fügung jedes Halbzeugs als auch die Fügung der Halbzeuge miteinander bzw. mit dem Zwischenteil in demselben Arbeitsgang erfolgt. Dadurch wird die Herstellung von Endlosprofilröhrchen erleichtert.

Das erfindungsgemäße Verfahren wird anhand der beigefügten Zeichnungen näher erläutert.

In den Zeichnungen zeigt:
- Fig. 1: ein Profilröhrchen mit 2 Querstegen im Matrixverband eines Wärmetauschers im Querschnitt
- Fig. 2: zur Fügung aneinandergesetzte Halbzeuge für ein Profilröhrchen nach Fig. 1 in einer ersten Ausführungsform,
- Fig. 3: zur Fügung aneinandergesetzte Halbzeuge für das Profilröhrchen nach Fig. 1 in einer zweiten Ausführungsform,
- Fig. 4: die Biegung eines dünnwandigen Blechs zum Halbzeug nach Fig. 2,
- Fig. 5: die Biegung eines dünnwandigen Blechs zum Halbzeug nach Fig. 3,
- Fig. 6: die Zusammenstellung von fertig gebogenen Halbzeugen zu einem Profilröhrchen mit drei Querstegen und
- Fig. 7: eine Anordnung entsprechend Fig. 6 in einer weiteren Ausführungsform.

In Fig. 1 sind drei Profilröhrchen r einer Röhrchenwärmetauschermatrix in ihrer gestaffelten Anordnung dargestellt, eines davon im Querschnitt, die anderen beiden nur im Umriß. Erfindungsgemäß weist das im Querschnitt dargestellte elliptische Profilröhrchen zwei in Richtung der kleinen Ellipsenachse k den Innenraum mit Abstand voneinander durchsetzende Querstege q auf. Dadurch entstehen zwei etwa dreieckförmige Hohlräume zu beiden Stirnseiten eines etwa rechteckförmigen Hohlraums. Aus Fig. 1 ist erkennbar, daß das dargestellte sogenannte Dreikammerprofil bereits die Form einer sehr schlanken Ellipse aufweist, deren Wandpartien entsprechend geringfügig gewölbt sind. Entsprechend läßt sich mit einem Mehrkammerprofil, welches 2 + n Querstege aufweist, eine noch schlankere Röhrchenkontur darstellen.

Die Darstellung nach Fig. 2 veranschaulicht eine erste erfindungsgemäße Herstellungsart eines Profilröhrchens gemäß Fig. 1. Demnach werden durch Biegen von endlosem Metallband die beiden kongruentes Profil aufweisenden Halbzeuge 2, 3 geformt, von denen jedes etwa die Form eines gleichschenkeligen Dreiecks mit abgerundeter Spitze und mit einem über die Basis 20, 30 hinaus verlängerten Schenkel 23 bzw. 33 aufweist. Diese Halbzeuge 2, 3 sind so aneinandergesetzt, daß die freien Enden 22, 32 der verlängerten Schenkel 23, 33 jeweils an der Basiskante 25, 35 des anderen Halbzeugs anliegen. Die in Fig. 2 noch als offene Spalte dargestellten Stoßstellen an den Kanten 25, 26, 35, 36 werden durch Schweißung oder Lötung verschlossen.

Die Biegung der in Fig. 2 dargestellten Halbzeuge 2, 3 erfolgt, wie aus Fig. 4 hervorgeht, in der Weise, daß das anfänglich ebene Metallband zunächst in eine Rechtwinkel-Z-Kontur mit den freien Schenkeln 21, 23 geformt wird und danach der längere der freien Schenkel bei etwa halber Schenkellänge soweit gebogen wird, daß seine Endkante 24 an der Basiskante 26 anliegt. In voll ausgezogenen Linien ist die Rechtwinkel-Z-Kontur dargestellt, die Biegung des längeren Schenkels 21 ist strichliert angedeutet.

Aus den Fig. 3 und 5 ergibt sich eine zweite Herstellungsart eines elliptischen Profilröhrchens gemäß Fig. 1. Wie bei der ersten Herstellungsart nach Fig. 2 werden wiederum zwei kongruentes Profil aufweisende Halbzeuge 2, 3 gebogen und so zusammengesetzt, daß das Gesamtprofil des Röhrchens nach Fig. 1 entsteht. Anders als bei der Herstellungsart nach Fig. 2 bzw. Fig. 4 wird ein Halbzeug jedoch in der Weise geformt, daß das anfänglich ebene Metallband zunächst zu einem Rechtwinkelprofil mit einem die Länge des Querstegs q des Profilröhrchens aufweisenden kürzeren Schenkel 20 und einem längeren Schenkel 21 gebogen wird. Der längere Schenkel 21 wird dann um eine Stelle, die weniger als die halbe Schenkellänge vom Rechtwinkelscheitel 25 entfernt liegt, soweit gebogen, bis er an dem freien Ende des kürzeren Schenkels 20 anstößt. Die Wanderung der Endkante des längeren Schenkels 21 ist in Fig. 5 mit einer strichlierten Linie und Pfeil angedeutet. Vorzugsweise liegt die Stelle, an der der längere Schenkel 21 abgebogen wird, etwa bei 1/3 der gesamten Schenkellänge. Dadurch wird dann beim fertigen Profilröhrchen die mittlere rechteckige Kammer etwa gleich lang wie die beiden äußeren dreieckigen Kammern.

In Fig. 6 ist die Herstellung eines elliptischen Profilröhrchens mit vier Kammern dargestellt. Die Gesamtkontur dieses Profilröhrchens wird dabei aus zwei oben beschriebenen kongruenten Halbzeugen 2, 3 und einem Zwischenteil 1 gebildet, welches Rechtwinkel-Z-Kontur mit freien Schenkeln 11, 13 aufweist. Der Z-Steg des Zwischenteils 1 ist mit 10 bezeichnet. Die übrigen Bezugszeichen sind wie in Fig. 2 gewählt. Das fertige Profilröhrchen entsteht, wie oben ausgeführt, durch Schweißen oder Löten der Stoßspalte. Profilröhrchen mit noch größerer Länge in Richtung der großen Ellipsenachse g können dadurch erzeugt werden, daß mehrere Zwischenteile 1 in analoger Weise zwischen die beiden Halbzeuge 2, 3 eingesetzt werden. Die in Fig. 7 gezeigte Ausführungsform der zur Röhrchenkontur zusammengesetzten Halbzeuge unterscheidet sich von der Ausführungsform nach Fig. 6 lediglich dadurch, daß die zu fügenden freien Schenkel der Halbzeuge 2, 3 und des Zwischenteils 1 nach außen aufgebogene Endkanten 27 aufweisen. Eine solche Konturierung erweist sich als besonders vorteilhaft für die Durchführung der Schweißverbindungen.

Abschließend sei darauf hingewiesen, daß die Fig. jeweils stark vergrößerte Darstellungen der herzustellenden Profilröhrchen enthalten. Die Erstreckung der elliptischen Querschnittskontur beträgt in Richtung der großen Ellipsenachse etwa 10 mm, in Richtung der kleinen Ellipsenachse etwa 3 mm und die Wandstärke der verwendeten Bleche liegt im Bereich zwischen 0,2 und 0,4 mm.

## Patentansprüche

1. Verfahren zur Herstellung von Profilröhrchen (r) mit elliptischem oder lanzettförmigem Querschnitt für Röhrchenwärmetauscher mit wenigstens zwei in Richtung der kleinen Ellipsenachse (k) den Innenraum mit Abstand voneinander durchsetzenden Querstegen (q) durch Biegen von endlosem Metallband und nachfolgendes Fügen der freien Kanten, dadurch gekennzeichnet, daß zunächst zwei kongruentes Profil aufweisende Halbzeuge (2, 3) gebogen werden, die jeweils etwa die Form eines gleichschenkeligen Dreieckes mit abgerundeter Spitze und mit einem über die Basis hinaus verlängerten Schenkel (23, 33) aufweisen und diese Halbzeuge dann so aneinandergesetzt werden, daß die freien Enden (22,32) der verlängerten Schenkel (23, 33) jeweils an der Basiskante (25, 35) des anderen Halbzeugs anliegen und durch Fügung aller freien Kanten ein gegen Ausbeulung versteiftes Mehrkammerprofil gebildet wird.

2. Verfahren zur Herstellung eines Profilröhrchens (r) nach Anspruch 1 mit 2 + n Querstegen, dadurch gekennzeichnnet, daß zwischen die beiden Halbzeuge (2, 3) n Zwischenteile (1) mit Rechtwinkel-Z-Kontur und freien Schenkeln (11, 13) zwischengefügt werden.

3. Verfahren nach Anspruch 1 oder Anspruch 2, dadurch gekennzeichnet, daß das Biegen der Halbzeuge (2, 3) erfolgt, indem das anfänglich ebene Metallband zunächst in eine Rechtwinkel-Z-Kontur mit zwei freien Schenkein (21, 23) geformt wird und danach der längere (21) der freien Schenkel bei etwa halber Schenkellänge um mehr als 90° soweit gebogen wird, daß seine Endkante (24) an der vom Z-Steg (20, 30) und dem anderen freien Schenkel (23, 33) gebildeten Basiskante (26, 36) anliegt.

4. Verfahren nach Anspruch 1 oder Anspruch 2, dadurch gekennzeichnet, daß ein Halbzeug in der Weise geformt wird, daß das anfänglich ebene Metallband zunächst zu einem Rechtwinkelprofil mit einem die Länge eines Quersteges (q) aufweisenden kürzeren Schenkel (20) und einem längeren Schenkel (21) gebogen wird und dann der längere Schenkel um eine Stelle, die weniger als die halbe Schenkellänge vom Rechtwinkelscheitel (25) entfernt liegt, soweit gebogen wird, bis er an dem freien Ende des kürzeren Schenkels (20) anliegt.

5. Verfahren nach Anspruch 4, dadurch gekennzeichnet, daß die Entfernung der Biegestelle vom Rechtwinkelscheitel (25) etwa 1/3 der Schenkellänge beträgt.

6. Verfahren nach einem der vorhergehenden Ansprüche, dadurch gekennzeichnet, daß die zu fügenden freien Schenkel der Halbzeuge und der Zwischenteile nach außen aufgebogene Endkanten (27) aufweisen.

7. Verfahren nach einem der vorhergehenden Ansprüche, dadurch gekennzeichnet, daß die Fügung jedes Halbzeugs (2, 3) als auch die Fügung der Halbzeuge miteinander bzw. mit dem Zwischenteil (1) in demselben Arbeitsgang erfolgt.

## Claims

1. Process for the production of profiled tubes (r), having an elliptical or lancet-shaped cross-section for tubular heat exchangers with at least two crosspieces (q) spaced apart from each other and passing through the inner space in the direction of the small elliptical axis (k), by bending continuous metal strip and subsequently joining the free edges, characterised in that first of all two semi-finished products (2, 3) having a congruent profile are bent, each having more or less the shape of an isosceles triangle with a rounded apex and one side (23, 33) extended beyond the base, and these semi-finished products are then placed side by side so that the free ends (22, 32) of the extended sides (23, 33) each abut the base edge (25, 35) of the other semi-finished product, and by joining all the free edges a multi-chamber profile reinforced against buckling is formed.

2. Process for the production of a profiled tube (r) according to claim 1, having 2 + n crosspieces, characterised in that n intermediate parts (1) with a rectangular Z contour and free sides (11, 13) are inserted between the two semi-finished products (2, 3).

3. Process according to claim 1 or claim 2, characterised in that bending of the semi-finished products (2, 3) is effected by the initially flat metal strip first being formed into a rectangular Z shape with two free sides (21, 23) and after that the longer (21) of the free sides at approximately half the side length is bent by more than 90° until its end edge (24) abuts the base edge (26, 36) formed by the Z-crosspiece (20, 30) and the other free side (23, 33).

4. Process according to claim 1 or claim 2, characterised in that a semi-finished product is shaped in such a way that the initially flat metal strip is first of all bent into a right-angled profile having a shorter side (20) having the length of a crosspiece (q), and a longer side (21), and then the longer side is bent about a point which is spaced from the right-angled vertex by less than half the side length until it abuts the free end of the shorter side (20).

5. Process according to claim 4, characterised in that the distance of the bending point from the right-angled vertex (25) is approximately 1/3 of the side length.

6. Process according to one of the preceding claims, characterised in that the free sides of the semi-finished products to be joined and of the intermediate parts have outwardly bent end edges (27).

7. Process according to one of the preceding claims, characterised in that the joining of each semi-finished product (2, 3) and also the joining of the semi-finished products to one another or to the intermediate part (1) is effected in the same operation.

## Revendications

1. Procédé de fabrication de petits tubes profilés (r) à section droite elliptique ou en forme de lancette pour des échangeurs de chaleur à tubes, comportant au moins deux nervures transversales (q) traversant à distance l'une de l'autre, l'espace intérieur, dans la direction du petit axe de l'ellipse (k), par pliage d'une bande de métal sans fin et assemblage consécutif des bords libres, caractérisé en ce que l'on plie tout d'abord deux demi-produits (2, 3) présentant des profils congruents, qui ont chacun sensiblement la forme d'un triangle isocèle dont le sommet est arrondi et dont un côté (23, 33) est prolongé au-delà de la base, ces demi-produits étant ensuite disposés l'un contre l'autre de manière à ce que les extrémités libres (22, 32) des côtés prolongés (23, 33) s'appliquent chacune contre le bord (25, 35) de la base de l'autre demi-produit, et en ce que l'on forme par assemblage de tous les bords libres, un profilé à compartiments multiples renforcé à l'encontre de la déformation.

2. Procédé de fabrication de petits tubes profilés (r) selon la revendication 1, comportant 2 + n nervures transversales, caractérisé en ce qu'entre les deux demi-produits (2, 3) sont insérés n pièces intermédiaires (1) à contour en forme de "Z" rectangulaire et comportant des ailes libres (11, 13).

3. Procédé selon la revendication 1 ou la revendication 2, caractérisé en ce que le pliage des demi-produits (2, 3) s'effectue de la manière suivante, à savoir que la bande de métal initialement plane, est tout d'abord façonnée en élément à contour en forme de "Z" rectangulaire comportant deux ailes libres (21, 23), et en ce qu'ensuite l'aile libre (21) la plus longue est pliée, sensiblement à mi-longueur de l'aile, de plus de 90°, jusqu'à ce que son bord d'extrémité (24) s'applique contre le bord (26, 36) de la base formé par l'âme du "Z" et par l'autre aile libre (23, 33).

4. Procédé selon la revendication 1 ou la revendication 2, caractérisé en ce qu'un demi-produit est façonné de manière à ce que la bande de métal initialement plane est tout d'abord pliée en un profilé de type cornière comportant une aile plus courte (20) présentant la longueur d'une nervure transversale (q), et une aile plus longue (21), et en ce qu'ensuite l'aile la plus longue est pliée, autour d'une position éloignée de moins d'une demi-longueur d'aile du sommet (25) de la cornière, jusqu'à ce qu'elle s'applique contre l'extrémité libre de l'aile la plus courte (20).

5. Procédé selon la revendication 4, caractérisé en ce que l'éloignement de la position de pliage du sommet (25) de la cornière, est environ égal à 1/3 de la longueur de l'aile.

6. Procédé selon l'une des revendications précédentes, caractérisé en ce que les ailes libres des demi-produits et des pièces intermédiaires, devant être assemblés, présentent des bords (27) repliés vers l'extérieur.

7. Procédé selon l'une des revendications précédentes, caractérisé en ce que l'assemblage de chaque demi-produit (2, 3) ainsi que l'assemblage des demi-produits entre-eux ou avec la pièce intermédiaire (1), s'effectuent au cours de la même opération de travail.
